# EUROPÄISCHE PATENTSCHRIFT

(11) **EP 1 859 221 B1**
(45) Veröffentlichungstag und Bekanntmachung des Hinweises auf die Patenterteilung: **20.08.2008**
(21) Anmeldenummer: 06723473.2
(22) Anmeldetag: 16.03.2006
(51) Int. Cl.: F41G 3/16, F41G 3/06

(54) **ZIELEINRICHTUNG FÜR EINE SCHUSSWAFFE**
SIGHTING MECHANISM FOR FIRE ARMS
SYSTEME DE CIBLE DESTINE A UNE ARME A FEU

(30) Priorität: 18.03.2005 DE 102005013117
(43) Veröffentlichungstag der Anmeldung: 28.11.2007
(73) Patentinhaber: Koch, Rudolf, 48167 Münster (DE); Veerkamp, Peter, 48282 Emsdetten (DE); Watermann, Franz-Josef, 48269 Greven (DE)
(72) Erfinder: Koch, Rudolf, 48167 Münster (DE); Veerkamp, Peter, 48282 Emsdetten (DE); Watermann, Franz-Josef, 48269 Greven (DE)
(74) Vertreter: Linnemann, Winfried
(86) Internationale Anmeldenummer: PCT/EP2006/002428
(87) Internationale Veröffentlichungsnummer: WO 2006/097310

(56) Entgegenhaltungen:
- US-A- 4 695 256
- US-A- 4 811 093
- US-A- 5 675 112
- US-A- 5 806 229

## Beschreibung

Die vorliegende Erfindung betrifft eine Zieleinrichtung für eine Schußwaffe, mit folgenden Merkmalen:
- eine digitale Videokamera, die parallel zu einem Lauf der Schußwaffe an dieser angebracht ist und ein Zielsichtfeld aufnimmt,
- einen Videobildschirm, der im Sichtfeld eines die Schußwaffe bedienenden Schützen angeordnet ist und ein von der Videokamera aufgenommenes Zielbild wiedergibt,
- einen digitalen Zielentfernungsmesser,
- mindestens einen Sensor für die Erfassung von meßbaren Umgebungsparametern,
- mindestens einen Sensor für die Erfassung von meßbaren Patronen- und/oder Waffenparametern,
- mindestens einen biometrischen Sensor zur Erkennung eines die Schußwaffe handhabenden Schützen,
- mindestens einen Speicherbaustein, in dem verschlüsselte biometrische Daten mindestens eines berechtigten Schützen und/oder Munitionsdaten von mit der Schußwaffe verschießbarer Munition gespeichert sind, und
- eine digitale Rechnereinheit mit Eingabeschnittstellen für den Entfernungsmesser, für die Sensoren und für den Speicherbaustein und mit einer Ausgabeschnittstelle für den Videobildschirm, wobei auf dem Videobildschirm neben dem von der Videokamera aufgenommenen Zielbild eine das Zielen unterstützende, von der Rechnereinheit abhängig von den über die Eingabeschnittstellen eingehenden Daten berechnete Information für den Schützen wiedergegeben wird.

Bei Schußwaffen für große Schußdistanzen, z.B. bei Gewehren für Schußdistanzen von 1000 m und mehr, ist es schwierig, mit einer rein optischen Zieleinrichtung, wie einem Zielfernrohr, eine hohe Treffergenauigkeit zu erreichen. Dies liegt insbesondere daran, daß mit zunehmender Schußdistanz sich verschiedene Einflüsse zunehmend stärker auswirken. Der eine Einfluß besteht darin, daß das Geschoß eine ballistische Flugbahn zurücklegt, deren Verlauf mit zunehmender Schußdistanz immer mehr von einer gedachten geraden Linie zwischen der Schußwaffe und dem Ziel abweicht. Außerdem haben z.B. Windrichtung, Windgeschwindigkeit, Lufttemperatur, Luftdruck und Luftfeuchtigkeit einen Einfluß auf die Flugbahn eines Geschosses. Auch die Art der Munition beeinflußt die Flugbahn des Geschosses; außerdem spielen bei gleicher Munition die Patronentemperatur und die Waffenlauftemperatur zum Zeitpunkt des Abfeuerns des Schusses eine merkliche Rolle für den Verlauf der Geschoßbahn. Aus den vorgenannten Gründen ist es zweckmäßig, die Schußwaffe und deren Zieleinrichtung so zu gestalten, daß eine Korrektur nach Maßgabe der jeweils vorliegenden Umstände, die die Flugbahn des Geschosses beeinflussen, möglich ist.

Aus der EP 0 966 647 B1 geht ein Zielfernrohr für eine Waffe hervor. Hier ist das Zielfernrohr ausgestattet mit zumindest einem Mikromotor und mit einem Laserstrahl-Telemeter, der den Abstand zwischen dem Schützen und der Zielscheibe bestimmt und der diesen Abstand an einen Rechner überträgt, der die Flughöhe der Kugel bei diesem Abstand in seinem Speicher hat, wobei dieser Rechner den Mikromotor als Funktion des bestimmten Abstands und der Flughöhe der Kugel bei diesem Abstand ansteuert. Weiter ist vorgesehen, daß das Zielfernrohr schwenkbar an einer horizontalen Drehachse angebracht ist und daß der Mikromotor so plaziert ist, daß er das Zielfernrohr um diese horizontale Drehachse herum schwenken kann, um den Winkel des Zielfernrohrs bezüglich der Achse der Waffe zu variieren, an welcher das Zielfernrohr eingesetzt werden soll, um den Schuß in der Anhebung oder Absenkung bezüglich eines Nullpunkts als Funktion des bestimmten Abstands und der Flughöhe der Kugel zu korrigieren, um so die Position des Fadenkreuzes des Zielfernrohrs vom ursprünglichen Zielpunkt zum bei diesem Abstand vorgesehenen Zielpunkt hin zu variieren. Weiter kann hier ein zweiter Mikromotor so plaziert sein, daß er es ermöglicht, das Zielfernrohr um eine vertikale Achse herum zu schwenken, um den Schuß im Flugwinkel nach rechts und nach links bezüglich eines Nullpunkts zu korrigieren, und zwar als Funktion der Windrichtung und/oder der Bewegung der Zielscheibe.

Das hier beschriebene Zielfernrohr erfordert einen hohen mechanischen Aufwand, weil es einerseits so leichtgängig und doch exakt mit der Waffe verbunden sein muß, daß es durch den Mikromotor oder die Mikromotoren exakt verstellbar ist, anderseits aber den beim Abfeuern eines Schusses auftretenden Rückschlagkräften schadlos standhält. Diese Forderungen lassen sich nur mit einem hohen feinmechanischen Aufwand erfüllen, was die Waffe und das zugehörige Zielfernrohr sehr teuer macht. Außerdem kann hier nur ein Teil der die Geschoßflugbahn störenden Einflüsse korrigiert werden, sodaß zwar die Treffgenauigkeit verbessert wird, aber noch nicht optimal ist.

Aus der DE 101 05 036 A1 ist ein digitales Zielfernrohr, das auf einer Handfeuerwaffe befestigt ist, bekannt. Dabei ist vorgesehen, daß ein Bildschirm das Okular des Zielfernrohrs ersetzt oder ergänzt. Weiter sind bei diesem digitalen Zielfernrohr verschiedene Absehensformen wählbar und einblendbar, wobei jedes gewählte und eingeblendete Absehen zentriert in der Bildmitte steht und bei Verstellung in der ursprünglichen Bildmitte bleibt und bei Programmwechsel das neue Absehen auf die Stellung des vorherigen Absehens zentriert wird und somit der Haltepunkt unverändert bleibt, wobei ein Bild mit eingeschossenem gespeichertem Absehen in beliebige weitere Programme übernommen werden kann. Für jede mit der Waffe zu verfeuernde Munition erfolgt ein neues Einschießen, um ein Programm zu gewinnen. Bei mehrläufigen Waffen erfolgt dieser Vorgang für jeden Lauf. Außerdem ist hier vorgesehen, daß man das digitale Zielfernrohr auf mehreren Waffen montieren kann, wobei man jede Waffe mit jedem Absehen einschießt und so Daten gewinnt und abspeichert.

Mit diesem digitalen Zielfernrohr lassen sich nur die Einflüsse korrigieren, die auf die mit der Waffe verfeuerten unterschiedlichen Munitionen zurückgehen. Weitere Einflüsse, insbesondere äußere Umgebungseinflüsse, sowie die Entfernung zwischen der Waffe und dem Ziel, kann dieses bekannte Zielfernrohr nicht korrigieren.

Aus der DE 42 18 118 C2 ist ein mit Justierorganen versehenes Zielfernrohr bekannt, das an einem Gewehr, insbesondere an einem Jagdgewehr, befestigt ist. Dabei findet weiterhin ein Entfernungsmesser Verwendung. Vorgesehen ist außerdem, daß am Zielfernrohr ein mit einem Entfernungsmesser über einen Meßumformer verknüpfter Prozessor angebracht ist, der eingangsseitig eine auswechselbare Chipkarte aufweist, in der die ballistischen Kenndaten des verwendeten Geschosses aufgezeichnet sind, und der ausgangsseitig an einen Verstellmotor des Justierorganes zur Höhenveränderung der Zieloptik und an einen Verstellmotor des Justierorganes zur Seitenveränderung der Zieloptik angeschlossen ist.

Auch bei diesem bekannten Zielfernrohr erfolgt die Verstellung mittels zweier Verstellmotoren, was einen sehr hohen mechanischen Aufwand erfordert und was zu einer hohen Empfindlichkeit gegen äußere mechanische Einwirkungen führt.

Aus der US 6 449 892 B1 ist eine Waffe, hier ein Gewehr, mit einer Zieleinrichtung mit den eingangs genannten Merkmalen bekannt. Wesentlich ist bei diesem bekannten Gewehr mit Rechnerausstattung, daß dem Schützen zusätzliche Informationen sowie Kommunikationsmöglichkeiten zur Verfügung gestellt werden sollen, die ihn während eines Einsatzes unterstützen. Die Zieleinrichtung umfaßt hier allerdings nachteilig nur eine einzelne Zieloptik, die parallel zum Lauf der Waffe ausgerichtet ist und die mit einer Kamera kombiniert ist. Bei Bedarf ist auch eine Kombination mit einem Nachtsichtgerät möglich. Das aufgenommene Bild wird auf einem Bildschirm im Sichtbereich des Schützen wiedergegeben. Eine Bearbeitung des Bildes findet hier nicht statt. Weiterhin geht aus dieser Schrift hervor, daß Daten aus dem Global-Positioning-System (GPS), von einem Laserentfernungsmesser und von einem Azimut- und Richthöhen-Sensor in den Rechner eingegeben werden, woraus der Rechner die Koordinaten eines ausgewählten Ziels relativ zur Position der Zieleinrichtung und der Waffe berechnet. Diese Zielkoordinaten werden dann von dem Rechner der Waffe für den Schützen sichtbar auf einer Anzeige dargestellt. Auf diese Weise erhält der Schütze eine ablesbare Information, die ihn beim Zielen unterstützt. Dabei muß der Schütze die ihm angezeigten Daten aber selbst auswerten und bewerten und seine Konsequenzen aus diesen angezeigten Daten ziehen, das heißt insbesondere die Ausrichtung der Waffe entsprechend ändern. Um die ihm angezeigten Zielkoordinaten oder sonstigen Informationen richtig zu verarbeiten, muß der Schütze gut ausgebildet und erfahren sein, um Fehler zu vermeiden. Nachteilig ist außerdem, daß die Qualität des auf dem Bildschirm wiedergegebenen Bildes, das die Kamera aufnimmt, insbesondere bei zunehmend größeren Zielentfernungen schlechter wird, wodurch das Zielen für den Schützen erschwert wird.

Aus der US 5 675 112 A ist eine Waffe mit einer zugehörigen Zieleinrichtung bekannt, die zwei Kameras verwendet. Eine erste Kamera ist am Lauf der Waffe angeordnet und mit ihrem Objektiv in Richtung zu einem die Waffe handhabenden Schützen gerichtet. An einem vom Schützen getragenen Ausrüstungsteil, insbesondere Helm, befindet sich eine auf das Zielgebiet gerichtete zweite Kamera. Die Kameras sind dabei so ausgerichtet, daß jede Kamera die andere Kamera in ihrem Aufnahmebereich hat. Mittels eines zugehörigen Rechners wird aus von den beiden Kameras gelieferten Daten eine Schußlinie der Waffe berechnet und optisch auf einem im Sichtfeld des Schützen liegenden Bildschirm dargestellt, der das Bild des nur von der zweiten Kamera aufgenommenen Zielgebietes wiedergibt. Als nachteilig wird hier angesehen, daß das von der Kamera aufgenommene Bild bei größer werdenden Schußentfernungen zunehmend schlechter wird, was das Zielen insbesondere über große Entfernungen erschwert. Außerdem werden hier keine Hinweise gegeben, wie von außen auf die Schußbahn des abgefeuerten Geschoßes einwirkenden Umgebungsparametern berücksichtigt werden sollen. Damit bietet die in diesem Dokument beschriebene Zieleinrichtung zwar eine optische Unterstützung für den Schützen beim Zielen, indem sie dem Schützen eine Schußlinie optisch darstellt, jedoch ist hiermit insbesondere auf größere Schußentfernungen keine hohe Treffgenauigkeit erzielbar.

Für die vorliegende Erfindung stellt sich deshalb die Aufgabe, eine Zieleinrichtung zu schaffen, die die vorstehend dargelegten Nachteile vermeidet und mit der eine sehr hohe Schußpräzision auch über lange und sehr lange Schußdistanzen gewährleistet ist, wobei sowohl Einflüsse aus der äußeren Umgebung als auch aus der jeweils verschossenen Munition und/oder der Waffe herrührende Einflüsse auf die Flugbahn des Geschosses zuverlässig berücksichtigt werden und wobei für einen Schützen die Handhabung der Zieleinrichtung und der Waffe möglichst einfach sein sollen.

Die Lösung dieser Aufgabe gelingt erfindungsgemäß mit einer Zieleinrichtung der eingangs genannten Art, die dadurch gekennzeichnet ist,
- daß mindestens zwei digitale Videokameras parallel zueinander an der Waffe angeordnet sind und dasselbe Zielsichtfeld aufnehmen,
- daß die digitale Rechnereinheit mindestens zwei Videoeingabeschnittstellen für digitale Bilddaten der Videokameras hat,
- daß die digitale Rechnereinheit einen Bildbearbeitungsrechner umfaßt, mit dem die von den Videokameras empfangenen Bilddaten zumindest in einem auswählbaren Bildausschnitt pixelgenau in Echtzeit zu einem Zielbild überlagerbar und auf dem Bildschirm wiedergebbar sind, und
- daß die digitale Rechnereinheit einen Ballistikrechner umfaßt, mit dem das auf dem Bildschirm wiedergegebene Zielbild und ein in das Zielbild eingeblendetes oder auf dem Bildschirm liegendes Absehen nach Maßgabe der über die Eingabeschnittstellen eingehenden Daten in Echtzeit automatisch relativ zueinander so positionierbar sind, daß die Lage des Absehens im Zielbild mit einem realen Geschoßauftreffpunkt auf das Ziel übereinstimmt.

Die Zieleinrichtung gemäß der vorliegenden Erfindung erlaubt eine sehr hohe Treffgenauigkeit, weil die mindestens zwei parallelen digitale Videokameras und die pixelgenaue digitale Bildüberlagerung in Echtzeit eine sehr hohe Bildqualität mit hoher Auflösung und geringem thermischen und digitalen Rauschen und geringem Pixelrauschen gewährleisten und so ein qualitativ sehr hochwertiges Echtbild des Ziels liefern. Zudem werden praktisch alle die Flugbahn des Geschosses beeinflussenden Parameter erfaßt und digital zu einer Korrektur verarbeitet, die das Absehen und das Bild des Ziels auf dem Videobildschirm automatisch exakt relativ zueinander richtig positioniert. Damit kann der die Waffe bedienende Schütze weitestgehend sicher sein, daß das abgefeuerte Geschoß auch bei großen Schußdistanzen tatsächlich den Punkt des Ziels trifft, der auf dem Videobildschirm im Moment der Schußabfeuerung durch das Absehen markiert ist. Die Verbindung von zwei oder mehr parallelen digitalen Videokameras erlaubt neben der die Bildqualität wesentlich verbessernden Überlagerung der aufgenommenen Bilder auch eine größere Breite des Sehfeldes, das auf dem Videobildschirm für den Schützen dargestellt wird. Der Videobildschirm im Sichtfeld des Schützen zeigt das Ziel als Echtbild zusammen mit dem Absehen in einer deutlichen Darstellung. Der Schütze muß vorteilhaft keine ihm dargestellten Daten interpretieren, bewerten und auswerten, sondern kann sich rein auf das Zielen konzentrieren, weil die Korrektur der Lage des Absehens relativ zum Zielbild automatisch erfolgt. Dabei sind auf dem Videobildschirm das Ziel und das Absehen wesentlich besser und einfacherer optisch wahrnehmbar als bei einem Blick durch ein Zielfernrohr. Der digitale Zielentfernungsmesser liefert exakte Daten über die Strecke, die das Geschoß zurücklegen muß. Über die Sensoren für die Erfassung von meßbaren Umgebungsparametern werden die Einflüsse erfaßt, die die äußere Umgebung auf die Flugbahn des Geschosses ausübt. Den erfaßten Werten für die Umgebungsparameter sind Korrekturwerte zugeordnet, die zur automatischen digitalen Korrektur der Lage des Absehens relativ zum Bild des Ziels auf dem Videobildschirm genutzt werden. Mittels des biometrischen Sensors zur Erkennung eines die Waffe handhabenden Schützen ist sichergestellt, daß eindeutig festzustellen ist, wer die Waffe benutzt. Über den mindestens einen, fest integrierten oder wechselbaren, Speicherbaustein kann zum einen gewährleistet werden, daß nur berechtigte Schützen die Waffe benutzen können. Zum anderen kann über den mindestens einen Speicherbaustein, wahlweise auch über einen zweiten Speicherbaustein, eine Information über eine bestimmte Munition an die Rechnereinheit der Zieleinrichtung übergeben werden, um spezifische Daten, die für eine bestimmte Munition charakteristisch sind und die Flugbahn des Geschosses beeinflussen, für eine Korrektur des Absehens zur Verfügung zu stellen. Diese Informationen sind insbesondere solche Informationen, die von einem Hersteller der betreffenden Munition zur Verfügung gestellt werden oder die aus Schußversuchen gewonnen werden. Die in die Zieleinrichtung integrierte digitale Rechnereinheit verarbeitet die eingehenden Daten und berechnet daraus die Position des Absehens relativ zum Bild des Ziels auf dem Videobildschirm so, daß der tatsächliche Auftreffpunkt des Geschosses auf dem Ziel mit der Lage des Absehens auf dem Bild des Ziels auf den Bildschirm übereinstimmt. Damit kann sich der die Waffe bedienende Schütze vollständig auf das Bild auf dem Bildschirm verlassen und muß nicht seinerseits aufgrund von Erfahrungswerten oder seiner eigenen Wahrnehmung von Umgebungsparametern die Ausrichtung der Waffe korrigieren. Damit läßt sich die Treffgenauigkeit z.B. eines Gewehrs, insbesondere bei langen Schußdistanzen von 1000 m und mehr, gegenüber bisher bekannten Zieleinrichtung wesentlich verbessern und optimieren. Da eine mechanische oder motorische Verstellung von Teilen der Zieleinrichtung nicht erforderlich ist, wird der mechanische Aufwand vorteilhaft relativ niedrig gehalten, was kostenmindernd wirkt und die Verschleiß- und Beschädigungsempfindlichkeit reduziert. Die Zieleinrichtung kann vorteilhaft an unterschiedlichen Waffen oder Waffensystemen verwendet werden, z.B. an Gewehren, Granatwerfern, Lafetten, Kanonen oder Panzern.

Weiterhin ist bevorzugt vorgesehen, daß die Digitalkameras jeweils einen digitalen und/oder optischen Zoom, die miteinander synchronisiert sind, aufweisen. Auf diesen Wege läßt sich das jeweilige Sichtfeld abhängig von der Zielentfernung optimal einstellen.

Die digitalen Videokameras bieten vorteilhaft unterschiedliche Möglichkeiten hinsichtlich der aufgenommenen Bilder. Eine erste Ausgestaltung sieht vor, daß mit den Videokameras in ihren Spektralbereichen übereinstimmende Videobilder aufnehmbar sind.

Alternativ besteht die Möglichkeit, daß mit den Videokameras sich in ihren Spektralbereichen unterscheidende Videobilder aufnehmbar sind.

Damit der Schütze ein gut wahrnehmbares Bild sieht, ist bevorzugt mit mindestens einer der Videokameras ein Videobild im sichtbaren Spektralbereich aufnehmbar.

Weiter besteht die Möglichkeit, daß mit mindestens einer der Videokameras ein Videobild als Wärmebild im infraroten Spektralbereich aufnehmbar ist. Hierdurch können, nach entsprechender Bildumsetzung in sichtbare Farben, zusätzliche Zielinformationen gewonnen werden, die im sichtbaren Spektralbereich nicht oder schwerer erkennbar sind.

Damit die Zieleinrichtung nicht auf natürliches oder künstliches Licht angewiesen ist, kann mindestens eine der Videokameras als Nachtsichtgerät ausgeführt oder mit einem Nachtsichtgerät gekoppelt sein, wobei mit dieser Videokamera ein Videobild als Nachtsichtbild aufnehmbar ist. Damit kann die Zieleinrichtung auch bei Dunkelheit ihre Funktion erfüllen.

Um die Zieleinrichtung den jeweils aktuellen Einsatzbedingungen möglichst schnell anpassen zu können, ist vorgesehen, daß die Videokameras hinsichtlich ihrer Aufnahmespektralbereiche umschaltbar oder umrüstbar sind.

Damit die Zieleinrichtung möglichst flexibel und variabel eingesetzt werden kann, schlägt eine weitere Ausgestaltung vor, daß sie eine mit der Waffe oder teils mit der Waffe und teils mit dem die Waffe bedienenden Schützen lösbar verbindbare, auswechselbare Einrichtung ist.

Der digitale Zielentfernungsmesser ist bevorzugt ein Laser- oder Infrarot- oder Radar-Entfernungsmesser, da diese eine gute Meßgenauigkeit bieten und eine digitale Ausgabe ihrer Meßdaten an die Rechnereinheit ermöglichen.

Bevorzugt ist vorgesehen, daß der mindestens eine Sensor für die Erfassung von meßbaren Umgebungsparametern zur Erfassung von Windrichtung, Windgeschwindigkeit, Lufttemperatur, Luftdruck und/oder Luftfeuchtigkeit eingerichtet ist. Je nach Zahl und Art der zu erfassenden Parameter können hier ein oder mehrere Sensoren eingesetzt werden, die ihre Meßdaten an die Rechnereinheit übergeben.

Der Sensor für die Erfassung eines meßbaren Patronen-und/oder Waffenparameters ist vorzugsweise zur Erfassung einer Patronentemperatur und/oder Waffenlauftemperatur eingerichtet, da diese Parameter von den veränderlichen Munitions- und/oder Waffenparametern den relativ größten Einfluß auf die Geschoßbahn haben. Auch hierfür sind in der Rechnereinheit bzw. dem Ballistikrechner der erfaßten Temperatur jeweils Korrekturwerte zugeordnet, die für die richtige Positionierung des Absehens relativ zum Bild des Ziels auf dem Bildschirm verwendet werden.

Um einen Mißbrauch der erfindungsgemäßen Zieleinrichtung und einer damit ausgerüsteten Waffe noch weiter zu erschweren, ist vorgesehen, daß die Verschlüsselung der biometrischen Daten eine digital-kryptische Verschlüsselung ist.

Mit der jeweils mit der erfindungsgemäßen Zieleinrichtung ausgestatteten Waffe kann jede zum Kaliber der Waffe passende, normale oder konventionelle Munition verschossen werden. Eine Ausgestaltung zur Erweiterung der Verwendungsmöglichkeiten der Zieleinrichtung schlägt vor, daß sie eine Schnittstelle für die Übertragung von Daten von der Rechnereinheit an ein mit einer passenden Schnittstelle ausgerüstetes "intelligentes" Geschoß, insbesondere ein lenkbares Raketen- oder Treibsatzgeschoß, aufweist. Auf diesen Wege kann ein lenkbares Geschoß mit möglichst aktuellen Daten versorgt werden, wobei dann auch noch nach dem Abfeuern des Geschosses dieses selbsttätig seine Flugbahn korrigieren kann.

Eine bevorzugte Maßnahme zur Vermeidung eines Mißbrauchs der Zieleinrichtung und der zugeordneten Waffe besteht darin, daß die Zieleinrichtung eine Sperreinrichtung aufweist, die mindestens eine für das Abgeben eines Schusses erforderliche Funktion der Zieleinrichtung und/oder der Waffe sperrt, wenn der biometrische Sensor keine Übereinstimmung des die Waffe handhabenden Schützen mit dem/den im Speicherbaustein gespeicherten Schützen feststellt. Die Sperreinrichtung kann beispielsweise dafür sorgen, daß die digitale Rechnereinheit ihre Funktion einstellt oder daß ein Abzug der Waffe verriegelt wird.

Eine weitere Ausgestaltung schlägt vor, daß der biometrische Sensor ein an einem Griffstück oder Bedienungsgriff der Waffe angeordneter Finger- oder Daumenabdrucksensor ist. Der biometrische Sensor liegt hier in einer Position, in der er zwangsläufig bei der Handhabung der Waffe durch einen Schützen mit dessen Finger oder Daumen in Kontakt kommt. Damit sind keine besonderen Handhabungsschritte nötig, um die biometrische Überprüfung des Schützen durchzuführen.

Weiterhin kann die erfindungsgemäße Zieleinrichtung einen Empfänger für eine satellitengestützte Posititionsbestimmung (GPS-Empfänger) umfassen. Hiermit besteht die Möglichkeit, daß die digitale Rechnereinheit die Position der Zieleinrichtung und der zugeordneten Waffe einerseits und relativ dazu die Position eines Ziels in Form von geographischen Koordinaten andererseits ermitteln kann.

Eine Weiterbildung sieht vor, daß in der Rechnereinheit berechnete Positionsdaten des Ziels über die Schnittstelle zwischen der Rechnereinheit und dem Geschoß an das "intelligente" Geschoß übertragbar sind. Hiermit wird die Möglichkeit geschaffen, daß sich das Geschoß anhand der eingegebenen Positionsdaten des Ziels während seines Fluges selbst bedarfsweise korrigiert und so mit hoher Treffgenauigkeit sein vorgesehenes Ziel erreicht.

Dabei kann die Schnittstelle zwischen der Rechnereinheit und dem Geschoß beispielsweise eine "Blue-tooth"-Schnittstelle sein. Eine solche Schnittstelle ist einerseits eine bewährte Technologie und benötigt andererseits nur wenig Raum und technischen Aufwand, so daß sie besonders gut für den hier gewünschten Zweck verwendbar ist.

Weiter sieht die Erfindung für die Zieleinrichtung vor, daß sie eine Daten- und/oder Bildaufzeichnungseinheit aufweist, in der jede Benutzung der Zieleinrichtung und der zugeordneten Waffe speicherbar ist, und daß sie eine Ausgabeschnittstelle zur zeitsynchronen oder zeitversetzten Ausgabe der Daten und/oder Bilder auf den Videobildschirm der Zieleinrichtung und/oder auf eine externe Einheit für die Speicherung und/oder Wiedergabe von Daten und/oder Bildern aufweist. In dieser Ausgestaltung wird die Möglichkeit geboten, Daten und/oder Bilder zu dokumentieren und so für Beweiszwecke zu sichern. Dies ist insbesondere von Bedeutung, wenn die Waffe, hier insbesondere ein Gewehr, bei polizeilichen Einsätzen verwendet wird.

Zur Gewährleistung eines sicheren und störungsfreien Betriebes ist für die erfindungsgemäße Zieleinrichtung bevorzugt vorgesehen, daß sie eine interne elektrische Stromversorgung mit einer Batterie oder einem Akkumulator und/oder einer Brennstoffzelle und/oder mit einer Solarzellenanordnung aufweist und/oder daß sie einen Anschluß für eine externe elektrische Stromquelle aufweist. Bei einer internen elektrischen Stromversorgung ist die Zieleinrichtung zumindest für eine bestimmte Zeit autark einsetzbar. Falls es die Einsatzbedingungen erlauben, kann alternativ oder zusätzlich auch auf eine externe Stromversorgung zurückgegriffen werden, was dann Beschränkungen der Einsatzzeit vermeidet.

Um für andere gefährliche Irrtümer des Schützen und für den Schützen gefährliche Irrtümer anderer möglichst auszuschließen, kann die Zieleinrichtung ein Freund-Feind-Erkennungssystem mit einer drahtlosen Signalübertragung aufweisen oder umfassen.

Eine Waffe übt bei Abgabe von Schüssen auf mit ihr verbundene Teile, hier die Zieleinrichtung, durch den Rückstoß erhebliche mechanische Kräfte aus. Damit diese Kräfte nicht zu einem vorzeitigen Ausfall der Zieleinrichtung führen, wird vorgeschlagen, daß die Zieleinrichtung schußfest gegen eigene Schüsse der zugehörigen Waffe und dadurch hervorgerufene Erschütterungen ausgebildet ist und daß dazu eine erschütterungsfeste Ausführung und/oder eine erschütterungsdämpfende Lagerung der Teile der Zieleinrichtung vorgesehen ist.

Wichtig ist auch, daß die Zieleinrichtung nicht durch feindliche Einwirkung, z.B. Beschuß, vorzeitig außer Betrieb gesetzt werden kann. Hierzu wird vorgeschlagen, daß die Zieleinrichtung schußfest gegen von außen auftreffende Geschosse ausgebildet ist und daß dazu mindestens eine die Teile der Zieleinrichtung aufnehmende oder umgebende Panzerung vorgesehen ist. Die Panzerung besteht aus Gewichtsgründen vorzugsweise aus Kunststoff, z.B. PTFE.

Bei der Fertigung der erfindungsgemäßen Zieleinrichtung kann durch möglichst große Stückzahlen identischer Zieleinrichtungen eine Senkung der Stückkosten erreicht werden. Hierzu trägt bei, daß gemäß einer bevorzugten Ausführung der Erfindung vorgesehen ist, daß sie in gleicher Ausführung an verschiedenen Waffentypen oder Waffensystemtypen einsetzbar und von einer Waffe oder einem Waffensystem eines ersten Typs ohne Änderungen an eine Waffe oder ein Waffensystem eines zweiten Typs versetzbar ist. Dies erlaubt eine sehr große Flexibilität im Einsatz. Es sind lediglich Datenaktualisierungen in digitaler Form nötig, indem insbesondere die spezifischen Daten der jeweils zugeordneten Waffe und deren Munition entweder aus einem schon gespeicherten Datenbestand ausgewählt werden oder in die Rechnereinheit der Zieleinrichtung eingegeben werden, z.B. über einen wechselbaren Speicherbaustein oder über eine Schnittstelle von einem entsprechend ausgerüsteten Rechner.

Im folgenden wird ein Ausführungsbeispiel der Erfindung anhand einer Zeichnung erläutert. Die Zeichnung zeigt ein schematisches Diagramm einer erfindungsgemäßen Zieleinrichtung.

Die in der Zeichnung als Beispiel schematisch dargestellte Zieleinrichtung 1 umfaßt mehrere Komponenten, die mit einer zentralen digitalen Rechnereinheit 10 elektrisch per Kabel oder drahtlos verbunden sind. Die Zieleinrichtung 1 ist zusammen mit ihren Komponenten an einer hier nicht dargestellten Waffe angebracht oder in die Waffe integriert. Alternativ können die Teile der Zieleinrichtung auch teils an der Waffe und teils an einem die Waffe bedienenden Schützen angebracht oder angeordnet sein, wobei auch hier die Teile per Kabel oder drahtlos in Kommunikationsverbindung miteinander stehen.

Im oberen Teil der Zeichnung sind zwei parallel zueinander angeordnete digitale Videokameras 2 dargestellt, die z.B. am Lauf einer zugehörigen Waffe angebracht sind und die gleichzeitig dasselbe Zielgebiet aufnehmen. Über je eine geeignete Eingangsschnittstelle sind die Videokameras 2 mit der Rechnereinheit 10 verbunden. Die Kameras 2 liefern synchron also zwei Bilder eines anvisierten Ziels, wobei die Bilder zur Steigerung der Bildqualität und -genauigkeit in der Rechnereinheit 10 zumindest ausschnittsweise digital pixelgenau und in Echtzeit überlagert werden. Diese digitale Überlagerung der Bilder reduziert ganz wesentlich das thermische und digitale Bildrauschen sowie das sogenannte Pixelrauschen. Damit wird auch bei großen Zielentfernungen ein gutes und klares Zielbild erreicht.

Weiterhin umfaßt die Zieleinrichtung 1 einen Zielentfernungsmesser 3, der ebenfalls digital arbeitet und der seine Entfernungsmeßdaten ebenfalls an die Rechnereinheit 10 liefert.

Im linken Teil der Figur sind Sensoren 4 und 5 dargestellt. Die Sensoren 4 dienen zur Erfassung von Umgebungsparametern, die die Flugbahn eines von der zugehörigen Waffe abgefeuerten Geschosses beeinflussen. Bei diesen Parametern handelt es sich insbesondere um Windrichtung, Windgeschwindigkeit, Lufttemperatur, Luftdruck und Luftfeuchtigkeit. Der weitere Sensor 5 ist hier mindestens ein Temperatursensor, mit dem die Temperatur einer in der zugehörigen Waffe befindlichen, für einen Schuß vorgesehenen Patrone und/oder die Temperatur des Laufs der zugehörigen Waffe gemessen und an die Rechnereinheit 10 übermittelt werden kann.

Im unteren Teil der Zeichnungsfigur sind ein weiterer Sensor 6 und ein Speicherbaustein 7 angedeutet. Bei dem Sensor 6 handelt es sich um einen biometrischen Sensor, der dazu dient, einen die Zieleinrichtung und die zugehörige Waffe benutzenden Schützen zu identifizieren und zu überprüfen, ob dieser Schütze zur Benutzung der betreffenden Zieleinrichtung und Waffe berechtigt ist oder nicht.

Der Speicherbaustein 7 dient dazu, biometrische Daten von berechtigten Benutzern der Zieleinrichtung 1 und der zugehörigen Waffe zu speichern und an die Rechnereinheit 10 zu übergeben, um einen Vergleich mit den über den Sensor 6 aufgenommen biometrischen Daten durchzuführen. Bei. Übereinstimmung werden die Zieleinrichtung 1 und/oder die zugeordnete Waffe für die Benutzung freigegeben; bei Nichtübereinstimmung erfolgt eine Sperre, die die Zieleinrichtung 1 und/oder die zugehörige Waffe unbenutzbar macht.

Derselbe Speicherbaustein 7 oder gegebenenfalls ein weiterer Speicherbaustein enthält Informationen über die jeweils mit der zugeordneten Waffe zu verschießende Munition, insbesondere Munitionsparameter, die die Flugbahn des Geschosses beeinflussen. Diese Informationen werden z.B. von einem Munitionshersteller zur Verfügung gestellt oder durch Schußversuche gewonnen. Je nach verwendeter Munition wird dann der passende Speicherbaustein 7 mit der Rechnereinheit 10 verbunden oder es wird ein passender Datensatz aus dem Speicherbaustein 7 oder einem separaten weiteren Speicherbaustein oder einem fest in die Rechnereinheit 10 integrierten Speicher ausgewählt. Der Speicherbaustein 7 kann fest integrierter Speicher sein; alternativ kann er ein auswechselbarer Speicher sein, der über eine Steckverbindung mechanisch und elektrisch mit der Rechnereinheit 10 lösbar verbunden ist.

Weiterhin umfaßt die Zieleinrichtung 1 einen Videobildschirm 8, der das von den Kameras 2 aufgenommene und von der Rechnereinheit 10 überlagerte Bild des Ziels für den Schützen gut sichtbar dargestellt. In den Bildschirm 8 eingeblendet oder fest auf den Bildschirm 8 aufgelegt ist ein Absehen 8'. Die Rechnereinheit 10 sorgt unter Berücksichtigung der von dem Entfernungsmesser 3, von den Sensoren 4, 5 und 6 und dem Speicherbaustein 7 erhaltenen Daten dafür, daß das auf dem Bildschirm 8 sichtbare Bild des Ziels und das Absehen 8' relativ zueinander automatisch so in ihrer Position korrigiert werden, daß ein realer Auftreffpunkt eines abgefeuerten Geschosses mit dem durch das Absehen 8' markierten Punkt des auf dem Bildschirm 8 sichtbaren Ziels übereinstimmt.

Schließlich ist bei dem hier gezeigten Beispiel der Zieleinrichtung 1 noch eine Schnittstelle vorgesehen, mit der Daten von der Rechnereinheit 10 an ein sogenanntes "intelligentes" Geschoß 9 übergeben werden können. Bei diesem Geschoß 9 handelt es sich um ein Geschoß, das über einen eigenen Steuerdatenspeicher und über eine Steuermöglichkeit verfügt, so daß das Geschoß 9 nach dem Abfeuern noch seine Flugbahn korrigieren kann.

## Patentansprüche

1. Zieleinrichtung (1) für eine Schußwaffe, mit folgenden Merkmalen:
- eine digitale Videokamera (2), die parallel zu einem Lauf der Schußwaffe an dieser angebracht ist und ein Zielsichtfeld aufnimmt,
- einen Videobildschirm (8), der im Sichtfeld eines die Schußwaffe bedienenden Schützen angeordnet ist und ein von der Videokamera (2) aufgenommenes Zielbild wiedergibt,
- einen digitalen Zielentfernungsmesser (3),
- mindestens einen Sensor (4) für die Erfassung von meßbaren Umgebungsparametern,
- mindestens einen Sensor (5) für die Erfassung von meßbaren Patronen- und/oder Waffenparametern,
- mindestens einen biometrischen Sensor (6) zur Erkennung eines die Schußwaffe handhabenden Schützen,
- mindestens einen Speicherbaustein (7), in dem verschlüsselte biometrische Daten mindestens eines berechtigten Schützen und/oder Munitionsdaten von mit der Schußwaffe verschießbarer Munition gespeichert sind, und
- eine digitale Rechnereinheit (10) mit Eingabeschnittstellen für den Entfernungsmesser (3), für die Sensoren (4, 5, 6) und für den Speicherbaustein (7) und mit einer Ausgabeschnittstelle für den Videobildschirm (8), wobei auf dem Videobildschirm (8) neben dem von der Videokamera aufgenommenen Zielbild eine das Zielen unterstützende, von der Rechnereinheit (10) abhängig von den über die Eingabeschnittstellen eingehenden Daten berechnete Information für den Schützen wiedergegeben wird,
**dadurch gekennzeichnet,**
- **daß** mindestens zwei digitale Videokameras (2) parallel zueinander an der Waffe angeordnet sind und dasselbe Zielsichtfeld aufnehmen,
- **daß** die digitale Rechnereinheit (10) mindestens zwei Videoeingabeschnittstellen für digitale Bilddaten der Videokameras (2) hat,
- **daß** die digitale Rechnereinheit (10) einen Bildbearbeitungsrechner umfaßt, mit dem die von den Videokameras (2) empfangenen Bilddaten zumindest in einem auswählbaren Bildausschnitt pixelgenau in Echtzeit zu einem Zielbild überlagerbar und auf dem Bildschirm wiedergebbar sind, und
- **daß** die digitale Rechnereinheit (10) einen Ballistikrechner umfaßt, mit dem das auf dem Bildschirm (8) wiedergegebene Zielbild und ein in das Zielbild eingeblendetes oder auf dem Bildschirm (8) liegendes Absehen (8') nach Maßgabe der über die Eingabeschnittstellen eingehenden Daten in Echtzeit automatisch relativ zueinander so positionierbar sind, daß die Lage des Absehens (8') im Zielbild mit einem realen Geschoßauftreffpunkt auf das Ziel übereinstimmt.

2. Zieleinrichtung nach Anspruch 1, **dadurch gekennzeichnet, daß** die Videokameras (2) jeweils einen digitalen und/oder optischen Zoom, die miteinander synchronisiert sind, aufweisen.

3. Zieleinrichtung nach Anspruch 1 oder 2, **dadurch gekennzeichnet, daß** mit den Videokameras (2) in ihren Spektralbereichen übereinstimmende Videobilder aufnehmbar sind.

4. Zieleinrichtung nach Anspruch 1 oder 2, **dadurch gekennzeichnet, daß** mit den Videokameras (2) sich in ihren Spektralbereichen unterscheidende Videobilder aufnehmbar sind.

5. Zieleinrichtung nach Anspruch 3 oder 4, **dadurch gekennzeichnet, daß** mit mindestens einer der Videokameras (2) ein Videobild im sichtbaren Spektralbereich aufnehmbar ist.

6. Zieleinrichtung nach einem der Ansprüche 3 bis 5, **dadurch gekennzeichnet, daß** mit mindestens einer der Videokameras (2) ein Videobild als Wärmebild im infraroten Spektralbereich aufnehmbar ist.

7. Zieleinrichtung nach einem der Ansprüche 3 bis 6, **dadurch gekennzeichnet, daß** mindestens eine der Videokameras (2) als Nachtsichtgerät ausgeführt oder mit einem Nachtsichtgerät gekoppelt ist und daß mit dieser Videokamera (2) ein Videobild als Nachtsichtbild aufnehmbar ist.

8. Zieleinrichtung nach einem der Ansprüche 3 bis 7, **dadurch gekennzeichnet, daß** die Videokameras (2) hinsichtlich ihrer Aufnahmespektralbereiche umschaltbar oder umrüstbar sind.

9. Zieleinrichtung nach einem der vorhergehenden Ansprüche, **dadurch gekennzeichnet, daß** sie eine mit der Waffe oder teils mit der Waffe und teils mit dem die Waffe bedienenden Schützen lösbar verbindbare, auswechselbare Einrichtung ist.

10. Zieleinrichtung nach einem der vorhergehenden Ansprüche, **dadurch gekennzeichnet, daß** der digitale Zielentfernungsmesser (3) ein Laser- oder Infrarot-oder Radar-Entfernungsmesser ist.

11. Zieleinrichtung nach einem der vorhergehenden Ansprüche, **dadurch gekennzeichnet, daß** der mindestens eine Sensor (4) für die Erfassung von meßbaren Umgebungsparametern zur Erfassung von Windrichtung, Windgeschwindigkeit, Lufttemperatur, Luftdruck und/oder Luftfeuchtigkeit eingerichtet ist.

12. Zieleinrichtung nach einem der vorhergehenden Ansprüche, **dadurch gekennzeichnet, daß** der mindestens eine Sensor (5) für die Erfassung eines meßbaren Patronen- und/oder Waffenparameters zur Erfassung einer Patronentemperatur und/oder Waffenlauftemperatur eingerichtet ist.

13. Zieleinrichtung nach einem der vorhergehenden Ansprüche, **dadurch gekennzeichnet, daß** die Verschlüsselung der biometrischen Daten eine digital-kryptische Verschlüsselung ist.

14. Zieleinrichtung nach einem der vorhergehenden Ansprüche, **dadurch gekennzeichnet, daß** sie eine Schnittstelle für die Übertragung von Daten von der Rechnereinheit (10) an ein mit einer passenden Schnittstelle ausgerüstetes "intelligentes" Geschoß (9), insbesondere ein lenkbares Raketen- oder Treibsatzgeschoß, aufweist.

15. Zieleinrichtung nach einem der vorhergehenden Ansprüche, **dadurch gekennzeichnet, daß** sie eine Sperreinrichtung aufweist oder umfaßt, die mindestens eine für das Abgeben eines Schusses erforderliche Funktion der Zieleinrichtung (1) und/oder der Waffe sperrt, wenn der biometrische Sensor (6) keine Übereinstimmung des die Waffe handhabenden Schützen mit dem/den im Speicherbaustein (7) gespeicherten Schützen feststellt.

16. Zieleinrichtung nach einem der vorhergehenden Ansprüche, **dadurch gekennzeichnet, daß** der biometrische Sensor (6) ein an einem Griffstück oder Bedienungsgriff der Waffe angeordneter Finger- oder Daumenabdrucksensor ist.

17. Zieleinrichtung nach einem der vorhergehenden Ansprüche, **dadurch gekennzeichnet, daß** sie einen Empfänger für eine satellitengestützte Positionsbestimmung (GPS-Empfänger) umfaßt.

18. Zieleinrichtung nach Anspruch 14 und Anspruch 17, **dadurch gekennzeichnet, daß** in der Rechnereinheit (10) berechnete Positionsdaten des Ziels über die Schnittstelle zwischen der Rechnereinheit (10) und dem Geschoß (9) an das "intelligente" Geschoß (9) übertragbar sind.

19. Zieleinrichtung nach Anspruch 18, **dadurch gekennzeichnet, daß** die Schnittstelle zwischen der Rechnereinheit (10) und dem Geschoß (9) eine "Bluetooth"-Schnittstelle ist.

20. Zieleinrichtung nach einem der vorhergehenden Ansprüche, **dadurch gekennzeichnet, daß** sie eine Daten-und/oder Bildaufzeichnungseinheit aufweist, in der jede Benutzung der Zieleinrichtung und der zugeordneten Waffe speicherbar ist, und daß sie eine Ausgabeschnittstelle zur zeitsynchronen oder zeitversetzten Ausgabe der Daten und/oder Bilder auf den Videobildschirm (8) der Zieleinrichtung und/oder auf eine externe Einheit für die Speicherung und/oder Wiedergabe von Daten und/oder Bildern aufweist.

21. Zieleinrichtung nach einem der vorhergehenden Ansprüche, **dadurch gekennzeichnet, daß** sie eine interne elektrische Stromversorgung mit einer Batterie oder einem Akkumulator und/oder mit einer Brennstoffzelle und/oder mit einer Solarzellenanordnung aufweist und/oder daß sie einen Anschluß für eine externe elektrische Stromquelle aufweist.

22. Zieleinrichtung nach einem der vorhergehenden Ansprüche, **dadurch gekennzeichnet, daß** sie ein Freund-Feind-Erkennungssystem mit einer drahtlosen Signalübertragung aufweist oder umfaßt.

23. Zieleinrichtung nach einem der vorhergehenden Ansprüche, **dadurch gekennzeichnet, daß** sie schußfest gegen eigene Schüsse der zugehörigen Waffe und **dadurch** hervorgerufene Erschütterungen ausgebildet ist und daß dazu eine erschütterungsfeste Ausführung und/oder eine erschütterungsdämpfende Lagerung der Teile der Zieleinrichtung vorgesehen ist.

24. Zieleinrichtung nach einem der vorhergehenden Ansprüche, **dadurch gekennzeichnet, daß** sie schußfest gegen von außen auftreffende Geschosse ausgebildet ist und daß dazu mindestens eine die Teile der Zieleinrichtung aufnehmende oder umgebende Panzerung vorgesehen ist.

25. Zieleinrichtung nach einem der vorhergehenden Ansprüche, **dadurch gekennzeichnet, daß** sie in gleicher Ausführung an verschiedenen Waffentypen oder Waffensystemtypen einsetzbar und von einer Waffe oder einem Waffensystem eines ersten Typs ohne Änderungen an eine Waffe oder ein Waffensystem eines zweiten Typs versetzbar ist.

## Claims

1. Sighting mechanism (1) for a firearm, having the following features:
- a digital video camera (2) that is arranged on a firearm parallel to its barrel and records a target sighting field,
- a video screen (8) that is arranged in the sighting field of a marksman operating the firearm and displays a target image that is recorded by the video camera (2),
- a digital target distance meter (3),
- at least one sensor (4) for detecting measurable environmental parameters,
- at least one sensor (5) for detecting measurable cartridge and/or weapon parameters,
- at least one biometric sensor (6) for recognizing a marksman handling the firearm,
- at least one memory module (7), in which encoded biometric data of at least one authorized marksman and/or ammunition data of ammunition that can be discharged by the firearm are/is stored; and
- a digital computer unit (10) having input interfaces for the distance meter (3), for the sensors (4, 5, 6), and for the memory module (7), and having an output interface for the video screen (8), whereby, aside from the target image recorded by the video camera, the video screen (8) displays an information for the marksman that supports the aiming and is calculated by the computer unit (10) as a function of the data that is incoming by means of the input interfaces,
**characterized**
- **in that** at least two digital video cameras (2) are arranged on the weapon such as to be parallel to each other, and record the same target sighting field,
- **in that** the digital computer unit (10) has at least two video input interfaces for digital image data of the video cameras (2),
- **in that** the digital computer unit (10) comprises an image processing computer that allows at least a selectable image portion of the image data received from the video cameras (2) to be superimposed in a pixel precise fashion and in real-time to form a target image and to be displayed on the screen, and
- **in that** the digital computer unit (10) comprises a ballistics computer that can be used to position the target image displayed on the screen (8) and a graticule (8') that is either faded into said target image or situated on the screen (8) with respect to each other in an automatic manner and in real time according to the data that is incoming through the input interfaces such that the position of the graticule (8') in the target image coincides with a real point of impact of the projectile on the target.

2. Sighting mechanism according to claim 1, **characterized in that** the video cameras (2) each comprise a digital and/or optical zoom that are synchronized to each other.

3. Sighting mechanism according to claim 1 or 2, **characterized in that** video images with identical spectral ranges can be recorded with the video cameras (2).

4. Sighting mechanism according to claim 1 or 2, **characterized in that** video images with different spectral ranges can be recorded with the video cameras (2).

5. Sighting mechanism according to claim 3 or 4, **characterized in that** a video image in the visible spectral range can be recorded with at least one of the video cameras (2).

6. Sighting mechanism according to any one of the claims 3 to 5, **characterized in that** a video image can be recorded with at least one of the video cameras (2) in the infrared range as a thermal image.

7. Sighting mechanism according to any one of the claims 3 to 6, **characterized in that** at least one of the video cameras (2) is provided as a night-viewing device or is coupled to a night-viewing device, and **in that** a video image can be recorded as a night-viewing image using this video camera (2).

8. Sighting mechanism according to any one of the claims 3 to 7, **characterized in that** the spectral ranges of recording of the video cameras (2) can be switched or re-fitted.

9. Sighting mechanism according to any one of the preceding claims, **characterized in that** it is a mechanism that can be connected to the weapon or partly to the weapon and partly to the marksman operating the weapon such as to be detachable, replaceable.

10. Sighting mechanism according to any one of the preceding claims, **characterized in that** the digital distance meter (3) is a laser or infrared or radar distance meter.

11. Sighting mechanism according to any one of the preceding claims, **characterized in that** the at least one sensor (4) for the detection of measurable environmental parameters is designed for the detection of wind direction, wind velocity, air temperature, air pressure and/or air humidity.

12. Sighting mechanism according to any one of the preceding claims, **characterized in that** the at least one sensor (5) for the detection of a measurable cartridge and/or weapon parameter is designed for the detection of a cartridge temperature and/or barrel temperature of the weapon.

13. Sighting mechanism according to any one of the preceding claims, **characterized in that** the encryption of the biometric data is a digital-cryptic encryption.

14. Sighting mechanism according to any one of the preceding claims, **characterized in that** it comprises an interface for the transmission of data from the computer unit (10) to a "smart" projectile (9), in particular a guidable rocket or propellant projectile, that is provided with a suitable interface.

15. Sighting mechanism according to any one of the preceding claims, **characterized in that** it has or comprises a locking mechanism that locks at least one function of the sighting mechanism (1) and/or weapon that is required for discharging a shot, when the biometric sensor (6) detects that the marksman handling the weapon and the marksman/marksmen stored in the memory module (7) are not identical.

16. Sighting mechanism according to any one of the preceding claims, **characterized in that** the biometric sensor (6) is a finger or thumbprint sensor that is arranged on a handle piece or operating handle of the weapon.

17. Sighting mechanism according to any one of the preceding claims, **characterized in that** it comprises a receiver for a satellite-based position determination (GPS receiver).

18. Sighting mechanism according to claim 14 and claim 17, **characterized in that** positional data of the target calculated in the computer unit (10) can be transmitted to the "smart" projectile (9) via the interface between the computer unit (10) and the projectile (9).

19. Sighting mechanism according to claim 18, **characterized in that** the interface between the computer unit (10) and the projectile (9) is a "bluetooth" interface.

20. Sighting mechanism according to any one of the preceding claims, **characterized in that** it comprises a data and/or an image recording unit, in which each use of the sighting mechanism and of the corresponding weapon can be stored, and **in that** it comprises an output interface for time-synchronous or time-delayed output of the data and/or images to the video screen (8) of the sighting mechanism and/or to an external unit for storage and/or display of data and/or images.

21. Sighting mechanism according to any one of the preceding claims, **characterized in that** it comprises an internal electrical power supply in the form of a battery or a storage battery and/or a fuel cell and/or a solar cell arrangement and/or **in that** it comprises a connection for an external electrical power source.

22. Sighting mechanism according to any one of the preceding claims, **characterized in that** it has or comprises a friend-foe recognition system with a wireless signal transmission.

23. Sighting mechanism according to any one of the preceding claims, **characterized in that** it is shotproof with regard to the shots of its corresponding weapon and ensuing vibrations thus caused and **in that** a vibration-proof design and/or vibration-proof bearing of the parts of the sighting mechanism is provided for this purpose.

24. Sighting mechanism according to any one of the preceding claims, **characterized in that** it is shotproof with regard to projectiles hitting it from outside and **in that**, for this purpose, at least an armoring taking up or surrounding the parts of the sighting mechanism is provided.

25. Sighting mechanism according to any one of the preceding claims, **characterized in that** the same embodiment of the invention can be used on various types of weapon or weapon systems and can be moved from a weapon or weapon system of a first type to a weapon or weapon system of a second type without having to make changes.

## Revendications

1. Viseur (1) pour une arme à feu, avec les caractéristiques suivantes :
- une caméra vidéo numérique (2) qui est montée sur l'arme à feu parallèlement à un canon de celle-ci et enregistre un champ de vision cible,
- un écran vidéo (8) qui est disposé dans le champ de vision d'un tireur se servant de l'arme à feu et restitue une image cible enregistrée par la caméra vidéo (2),
- un télémètre de cible numérique (3),
- au moins un capteur (4) pour la détection de paramètres environnementaux mesurables,
- au moins un capteur (5) pour la détection de paramètres de cartouche et/ou d'arme mesurables,
- au moins un capteur biométrique (6) pour la reconnaissance d'un tireur manipulant l'arme à feu,
- au moins un module de mémoire (7) dans lequel des données biométriques encryptées d'au moins un tireur autorisé et/ou des données de munitions de munitions pouvant être tirées avec l'arme à feu sont mémorisées, et
- une unité centrale numérique (10) avec des interfaces de saisie pour le télémètre (3), pour les capteurs (4, 5, 6) et pour le module de mémoire (7) et avec une interface de sortie pour l'écran vidéo (8), une information pour le tireur assistant la visée, calculée par l'unité centrale (10) en fonction de données entrant par le biais des interfaces de saisie est restituée sur l'écran vidéo (8) à côté de l'image cible enregistrée par la caméra vidéo,
**caractérisé en ce**
- **qu'**au moins deux caméras vidéo numériques (2) sont disposées en parallèle sur l'arme et enregistrent le même champ de vision cible,
- **que** l'unité centrale numérique (10) a au moins deux interface de saisie vidéo pour les données d'image numériques des caméras vidéo (2),
- **que** l'unité centrale numérique (10) comprend un ordinateur de traitement d'images avec lequel les données d'image reçues par les caméras vidéo (2) peuvent être superposées à une image cible au moins dans un extrait d'image pouvant être sélectionné au pixel près en temps réel et peuvent être restituées sur l'écran, et
- **que** l'unité centrale numérique (10) comprend un ordinateur balistique avec lequel l'image cible restituée sur l'écran (8) et une visée (8') fondue dans l'image cible ou se trouvant sur l'écran (8) peuvent être positionnées au fur et à mesure des données entrant par le biais des interfaces de saisie en temps réel automatiquement l'une par rapport à l'autre de sorte que la position de la visée (8') dans l'image cible coïncide avec un point d'impact réel du projectible sur la cible.

2. Viseur selon la revendication 1, **caractérisé en ce que** les caméras vidéo (2) présentent chacune un zoom numérique et/ou optique qui sont synchronisés ensemble.

3. Viseur selon la revendication 1 ou 2, **caractérisé en ce que** des images vidéo coïncidant dans leurs domaines spectraux peuvent être enregistrées avec les caméras vidéo (2).

4. Viseur selon la revendication 1 ou 2, **caractérisé en ce que** des images vidéo se distinguant dans leurs domaines spectraux peuvent être enregistrées avec les caméras vidéo (2).

5. Viseur selon la revendication 3 ou 4, **caractérisé en ce qu'**une image vidéo dans le domaine spectral visible peut être enregistrée avec au moins une des caméras vidéo (2).

6. Viseur selon l'une quelconque des revendications 3 à 5, **caractérisé en ce qu'**une image vidéo peut être enregistrée comme image thermique dans le domaine spectral infrarouge avec au moins une des caméras vidéo (2).

7. Viseur selon l'une quelconque des revendications 3 à 6, **caractérisé en ce qu'**au moins une des caméras vidéo (2) est réalisée en tant qu'appareil de vision nocturne ou est accouplée à un appareil de vision nocturne et qu'une image vidéo peut être enregistrée comme image de vision nocturne avec cette caméra vidéo (2).

8. Viseur selon l'une quelconque des revendications 3 à 7, **caractérisé en ce que** les caméras vidéo (2) peuvent être commutées ou transformées en ce qui concerne leurs domaines spectraux d'enregistrement.

9. Viseur selon l'une quelconque des revendications précédentes, **caractérisé en ce qu'**il est un dispositif pouvant être échangé, pouvant être relié de manière amovible à l'arme ou en partie à l'arme et en partie au tireur se servant de l'arme.

10. Viseur selon l'une quelconque des revendications précédentes, **caractérisé en ce que** le télémètre de cible numérique (3) est un télémètre laser ou infrarouge ou à radar.

11. Viseur selon l'une quelconque des revendications précédentes, **caractérisé en ce que** l'au moins un capteur (4) pour la détection de paramètres environnementaux mesurables est agencé pour la détection du sens du vent, de la vitesse du vent, de la température de l'air, de la pression atmosphérique et/ou de l'humidité de l'air.

12. Viseur selon l'une quelconque des revendications précédentes, **caractérisé en ce que** l'au moins un capteur (5) pour la détection d'un paramètre de cartouche et/ou d'arme mesurable est agencé pour la détection d'une température de la cartouche et/ou d'une température du canon de l'arme.

13. Viseur selon l'une quelconque des revendications précédentes, **caractérisé en ce que** l'encryptage des données biométriques est un encryptage à cryptage numérique.

14. Viseur selon l'une quelconque des revendications précédentes, **caractérisé en ce qu'**il présente une interface pour la transmission de données de l'unité centrale (10) à un projectile « intelligent » (9) équipé d'une interface adaptée, notamment un projectile de roquette ou à propergol solide dirigeable.

15. Viseur selon l'une quelconque des revendications précédentes, **caractérisé en ce qu'**il présente ou comprend un dispositif de blocage qui bloque au moins une fonction du viseur (1) et/ou de l'arme nécessaire pour faire feu lorsque le capteur biométrique (6) ne constate aucune concordance du tireur manipulant l'arme avec le/les tireur(s) mémorisé(s) dans le module de mémoire (7).

16. Viseur selon l'une quelconque des revendications précédentes, **caractérisé en ce que** le capteur biométrique (6) est un capteur de pression de doigt ou de pouce disposé sur un morceau de poignée ou une poignée d'utilisation de l'arme.

17. Viseur selon l'une quelconque des revendications précédentes, **caractérisé en ce qu'**il comprend un récepteur pour une détermination de position assistée par satellite (récepteur GPS).

18. Viseur selon la revendication 14 et la revendication 17, **caractérisé en ce que** des données de position de la cible calculées dans l'unité centrale (10) peuvent être transmises au projectile « intelligent » (9) par le biais de l'interface entre l'unité centrale (10) et le projectile (9).

19. Viseur selon la revendication 18, **caractérisé en ce que** l'interface entre l'unité centrale (10) et le projectile (9) est une interface « Bluetooth ».

20. Viseur selon l'une quelconque des revendications précédentes, **caractérisé en ce qu'**il présente un module d'enregistrement de données et/ou d'images dans lequel chaque utilisation du viseur et de l'arme associée peut être mémorisée, et qu'il présente une interface de sortie pour la sortie de manière synchronisée dans le temps ou décalée dans le temps des données et/ou images sur l'écran vidéo (8) du viseur et/ou sur un module externe pour l'enregistrement et/ou la restitution de données et/ou d'images.

21. Viseur selon l'une quelconque des revendications précédentes, **caractérisé en ce qu'**il présente une alimentation électrique interne avec une batterie ou un accumulateur et/ou avec une pile à combustible et/ou avec un agencement de cellules solaires et/ou qu'il présente un raccordement pour une source électrique externe.

22. Viseur selon l'une quelconque des revendications précédentes, **caractérisé en ce qu'**il présente ou comprend un système de reconnaissance d'ami-ennemi avec une transmission de signal sans fil.

23. Viseur selon l'une quelconque des revendications précédentes, **caractérisé en ce qu'**il est réalisé à l'épreuve des balles contre les propres tirs de l'arme associée et contre les vibrations ainsi provoquées et qu'une réalisation résistant aux vibrations et/ou une structure amortissant les vibrations des parties du viseur est prévue à cet effet.

24. Viseur selon l'une quelconque des revendications précédentes, **caractérisé en ce qu'**il est réalisé à l'épreuve des balles contre des tirs ayant un impact de l'extérieur et qu'au moins un blindage recevant ou entourant les parties du viseur est prévu à cet effet.

25. Viseur selon l'une quelconque des revendications précédentes, **caractérisé en ce qu'**il peut être utilisé dans la même version sur différents types d'arme ou types de système d'arme et peut passer d'une arme ou d'un système d'arme d'un premier type sans modifications à une arme ou un système d'arme d'un second type.
